# EUROPÄISCHE PATENTSCHRIFT

(11) **EP 3 369 493 B1**
(45) Veröffentlichungstag und Bekanntmachung des Hinweises auf die Patenterteilung: **08.11.2023**
(21) Anmeldenummer: 18159795.6
(22) Anmeldetag: 02.03.2018
(51) Int. Cl.: B21C 5/00

(54) **VERFAHREN ZUM HERSTELLEN EINES PROFILS MITTELS ANSPITZEN UND ZIEHEN**
METHOD FOR MANUFACTURING A PROFILE WITH POINTING AND METAL DRAWING
PROCÉDÉ DE FABRICATION D'UN PROFILÉ PAR APPOINTAGE ET ÉTIRAGE

(30) Priorität: 03.03.2017 DE 102017104496
(43) Veröffentlichungstag der Anmeldung: 05.09.2018
(73) Patentinhaber: KME Mansfeld GmbH, 06333 Hettstedt (DE)
(72) Erfinder: Busch, Hendrik, 06456 Arnstein-OT Wiederstedt (DE); Schwedler, Olaf, 39130 Magdeburg (DE)
(74) Vertreter: Griepenstroh, Jörg

(56) Entgegenhaltungen:
- WO-A1-2007/122254
- US-A- 3 256 731

## Beschreibung

Die Erfindung betrifft ein Verfahren zur Herstellung eines Profils mit einem Zielmaß.

Beim Stranggussziehen, bei dem es sich insbesondere um ein Ziehen eines stranggepressten Profils handelt, wobei insbesondere das Vormaterial für das Strangpressen aus Strangguss entstanden ist, wird insbesondere ein metallisches Profil, beispielsweise aus Kupfer, durch eine Formmatrize gezogen, sodass nach dem Durchziehen das durchgezogene Profil im Wesentlichen die Form der Formmatrize und somit das Profil ein Zielmaß aufweist.

Beim "Einfädeln" wird das strangzuziehende Profil in die Formmatrize durchgeschoben. Insbesondere in den Fällen, in denen filigrane Strukturen erzeugt werden sollen, ist dieser Einfädelprozess schwierig zu realisieren. Dies liegt beispielsweise daran, dass komplexe oder feine Strukturen sich verbiegen und das Einfädeln somit nicht realisierbar ist oder ein großer Ausschuss erzeugt wird.

Aus der US 3,256,731 A1, die die Grundlage für den Oberbegriff des Anspruchs 1 bildet, ist das Anspitzen eines länglich geformten Metallelementes durch chemisches Abbeizen bekannt, wobei anschließend die abgebeizte Spitze des Metallelementes auf der einen Seite von einer Einspanneinrichtung gegriffen und auf der anderen Seite durch eine Abfolge von kurzen Stößen in eine Kalibrierform gedrückt wird.

Die WO 2007/122254 A1 offenbar eine Verfahren zum Anspitzen einer Injektionskanüle mittels einer Vorrichtung, die einen Spitz zulaufenden Hohlraum aufweist, in den ein Ende der rohrförmigen Kanüle geschoben wird, wobei die Öffnung des Hohlraums mit einer Frequenz von über 10.000 Hz im Ultraschallbereich vibriert wird, um die Kanüle anzuspitzen.

Aufgabe der Erfindung ist es den Stand der Technik zu verbessern.

Gelöst wird die Aufgabe durch ein Verfahren zum Herstellen eines Profils mit einem Zielmaß gemäß Anspruch 1.

Der Kern der Erfindung liegt insbesondere darin, dass ein Vorformen eines Profils derart erfolgt, sodass ein Ende des Profils durch eine Formmatrize durchführbar ist und anschließend das Profil durch die Formmatrize gezogen werden kann. Das Vorformen des einen Endes des Profils erfolgt mittels eines rekursiv modulierten Axialformens, was bewirkt, dass sukzessive eine Schnittfläche der Strukturen des Profils verkleinert -und somit "angespitzt" - wird. Durch dieses rekursive modulierte Axialformen werden die filigranen Strukturen eines Profils nicht so stark mechanisch verändert, als wenn es direkt in die Formmatrize eingebracht wird.

Dadurch, dass bei jedem Schritt des rekursiv modulierten Axialformens lediglich eine kleine Änderung erfolgt, führt dies dazu, dass ein späteres Durchführen durch die Formmatrize ("Einfädeln") bei sehr geringem Ausschuss gewährleistet werden kann.

Insbesondere bei plastischen Materialien wie Kupfer hat dies einen enormen Vorteil, da die Ausbeute deutlich erhöht und der Ausschuss deutlich verringert wird. Zudem kann der Herstellungsprozess unterbrechungsfrei erfolgen. Das Anspitzen gewährleistet, dass ein zuverlässiges Einfädeln erfolgt. Nachdem ein Ende des Profils mittels rekursiv modulierten Axialformens angespitzt wurde, kann das Ende beispielsweise anschließend automatisiert mittels eine Roboterarms oder der Gleichen umgelagert und in die Formatritze eingefädelt werden.

Zudem ist es mit der Erfindung erstmals möglich, filigrane Strukturen "einzufädeln" und diese mittels Ziehen durch eine Formmatrize ein Profil auszubilden. Somit liegt ein vollständig neues Fertigungsverfahren vor und der Formenschatz von Profilen kann deutlich erhöht werden.

### Folgendes Begriffliche sei erläutert:

Ein "Profil" wird auch als Konstruktionsprofil oder Montageprofil bezeichnet. Derartige Profile können beispielsweise Längsnuten aufweisen, in denen beispielsweise Nutensteine (auch als Kulissensteine bezeichnet) eingeschwenkt werden können.

Das "Zielmaß" ist insbesondere das Maß, welches das Profil am Ende der Bearbeitung aufweisen soll. Mithin ist im Wesentlichen sowohl die Profilstruktur gegeben und auch die wesentlichen Außenmaße liegen vor. Es können jedoch noch weitere Behandlungsschritte erfolgen, welche im Wesentlichen auf die Festigkeit und Oberflächengüte einwirken, jedoch nur sehr geringe Auswirkungen auf die Maße des Profilquerschnitts haben.

Das Zielmaß wird insbesondere durch eine "Formmatrize" vorgegeben, durch welche beispielsweise ein Kupferhalbzeug "durchgezogen" wird.

Die Formmatrize realisiert dabei im Wesentlichen die Querschnittsfläche, welche durch das Ziehen das Formprofil über eine Länge ausbildet. Somit ist die Formmatrize im Wesentlichen für die Querschnittsform des Profils verantwortlich.

Das "Durchziehen" ist ein Umformverfahren und gehört allgemein zu dem Zugdruckumformen. Dieses wird sehr häufig für einen Drahtzug verwendet. Beispielsweise wird das Durchziehen mittels Trommelziehmaschinen, Geradeausziehbänken oder kontinuierlichen Ziehmaschinen realisiert.

Das "Ausgangsprofil" ist ein Profil, welches leicht größere Maße aufweist als das Profil, nachdem es durch die Formmatrize gezogen wurde.

Beim rekursiv modulierten Axialformen wird durch eine axiale Hin- und Herbewegung das Ende des Ausgangsprofils immer weiter in eine Form eingepresst, welche sukzessiv dem Ende des Ausgangsprofil ein Profil aufprägt, welches zugespitzt ist und durch die Formmatrize im Wesentlichen berührungsfrei oder entsprechend berührungsarm durchgeführt werden kann. Insbesondere durch dieses rekursiv modulierte Axialformen werden feine oder entsprechend filigrane Strukturen insbesondere bei Kupfer nicht verbogen, sondern sukzessiv der entsprechenden Form zugeführt. Bei jedem einzelnen Anformen können dabei eine Anformkraft, mit der das Profilende in die Form eingedrückt wird, und/oder die Tiefe, mit der das Profilende in die Form eingeführt wird, eingestellt werden. Die rekursive Wirkung erfolgt einige Hundert Mal pro Sekunde, wobei die optimale Frequenz in Abhängigkeit von Material, Profilquerschnitt usw. ermittelt wird.

Beim "Anspitzen" werden die Kanten am Ende des Ausgangsprofils ausgedünnt und somit eine Querschnittsfläche verringert, sodass das Ende quasi eine Spitze ausbildet. Wesentlich dabei ist insbesondere, dass die Kanten beidseitig oder entsprechend umlaufend "angespitzt" werden, sodass das Einfädeln in die Formmatrize reproduzierbar gesichert erfolgen kann. Somit können die Kanten eines Endes des Ausgangsprofils einen Konus oder Keil aufweisen. Insbesondere durch das rekursiv modulierte Axialformen können diese Kanten auch treppenförmig oder gebogen verjüngt werden.

Nach Abschluss des rekursiv modellierten Axialformens liegt somit ein "angespitztes Profil" vor, welches an seinem "Profilende" ein "Spitzmaß" aufweist. Dabei ist das Spitzmaß insbesondere derart ausgestaltet, dass ein teilweises Einführen des Profilendes des Ausgangsprofils berührungsfrei in die Formmatrize eingebracht werden kann. Das angespitzte Profilende kann auch über einen längeren Abschnitt hinweg konstante Maße aufweisen, wodurch das Profilende des Ausgangsprofils vollständig durch die Formmatrize geführt werden kann, sodass am Ende der Formmatrize das Ziehwerkzeug das Profilende greifen und das Profil mittels Ziehen des Ausgangsprofils durch die Formmatrize herstellen kann.

Insbesondere für Kupfer können Profile mit komplexen Geometrien somit erstmalig realisiert werden.

"Komplexe Geometrien" sind insbesondere Geometrien, bei denen ein Kraftvektor in orthogonal zu einer Spiegelachse oder in Richtung eines Spiegelpunkts eine Kontur am Profilende des Ausgangsprofils erzeugt, welche außerhalb der Kontur der Formmatrize liegt und somit beim Einfädeln einen Kontakt mit der Formmatrize ausbildet und zu einem Verbiegen des Profilendes des Ausgangsprofils bewirken würde. Beispielsweise können derartige komplexe Strukturen Stege in einem Hohlprofil und dergleichen sein.

Die "Kontur" wird insbesondere durch die Materialfläche des Profils gebildet, welche sich bei einem Schnitt am Profilende ausbildet.

In einer diesbezüglichen Ausführungsform ist die komplexe Geometrie eine dünnwandige Struktur oder es sind dünnwandige Strukturen oder es ist ein freies Element oder es sind mehrere freie Elemente oder es weist einen Hohlraum oder mehrere Hohlräume auf.
"Dünnwandige Strukturen" sind insbesondere Stege, welche bei Herstellungsverfahren nach dem Stand der Technik nicht herstellbar sind. Diese können von einigen zehntel Millimetern bis 3 Millimeter reichen. Mit "dünnwandigen" Profile ist insbesondere zudem gemeint, dass ein Verhältnis zwischen Wandstärke und Aussenabmessung (z.B. Durchmesser oder Kantenlänge) sehr groß (>=1:10) ist. Gekennzeichnet sind derartige Profile auch dadurch, dass Aufgrund dieser Gegebenheit derart dünnwandige Profile beim "Durchdrücken" durch eine Matrize sofort abknicken.

"Freie Elemente" sind beispielsweise in einem Hohlprofil Nuten oder entsprechende Federn und dergleichen.

"Zwei Hohlräume" werden beispielsweise dadurch gebildet, dass ein Hohlraum durch einen Steg begrenzt ist.

Um ein einfaches Realisieren des Anspitzens zu gewährleisten, erfolgt das rekursiv modulierte Axialformen mittels einer Spitzmaßmatrize, welche insbesondere einen axial konischen Formquerschnitt aufweist.

Dabei ist die "Spitzmaßmatrize" das Bauteil, das dem Profilende des Ausgangsprofils die Form für das "Durchfädeln" aufprägt. Mithin dünnt die Spitzmaßmatrize die Kanten des Profilendes aus.

Um ein Ausgangsprofil herzustellen, kann dieses mittels Stranggießens hergestellt sein. Dabei wird insbesondere Kupfer oder es werden insbesondere Kupferlegierungen beim Stranggussgießen verwendet.

In einer weiteren Ausführungsform wird das Ausgangsprofil gepresst oder gewalzt, sodass ein gepresstes und/oder gewalztes Ausgangsprofil, insbesondere ein gepresstes und/oder gewalztes stranggegossenes Ausgangsprofil, vorliegt. Dadurch kann die Festigkeit des Profils beeinflusst werden.

Eine Spitzmaßmatrize zum rekursiv modulierten Axialformen weist einen axial konischen Querschnitt auf, sodass mittels rekursiv moduliertem Axialformens ein angespitztes Profil ein Spitzmaß aufweist, welches formtreu ist und bei dem lediglich die Wandstärke des Profils verringert ist. Somit kann ein Profil hergestellt werden, welches eine gewünschte Formhaltigkeit und Maßhaltigkeit gewährleistet.

Eine Vorrichtung zum rekursiv modulierten Axialformen weist eine zuvor beschriebene Spitzmaßmatrize auf.

Im Weiteren wird die Erfindung anhand eines Ausführungsbeispiels näher erläutert. Dabei zeigen
- Figur 1: eine stark schematische Querschnittsdarstellung eines Kupferprofils mit einem Ausgangsprofil, einem Profil mit einem Spitzmaß und einem Profil mit einem Zielmaß,
- Figur 2: einen stark schematischen Herstellungsvorgang eines angespitzten Profils in einer Seitendarstellung und
- Figur 3: eine stark schematische Querschnittsdarstellung eines Stranggussziehprofils mit mehreren dünnwandigen Strukturelementen, mehreren Hohlräumen und einem freien Element.

Ein Ausgangsprofil 103 aus einer Kupferlegierung weist die Kontur eines Doppel-T-Trägers auf. Dieses Ausgangsprofil 103 wurde durch Gießen und anschließendes Walzen gewonnen. In einer Alternativen wurde das Ausgangsprofil durch Strangpressen gewonnen. Sobald das Ausgangsprofil 103 mittels eines rekursiv modulierten Axialformens in einer Spitzmaßmatrize 223 bearbeitet wurde, ist an einem Profilende 211 ein Profil 105 mit einem Spitzmaß gegeben.

Das Profil mit Spitzmaß 105 ist kleiner dimensioniert als das Profil mit Zielmaß 101, wobei dieses Profil 101 der gewünschten Produktform entspricht.

Zum Herstellen des Endprodukts mit einem Profil mit dem Zielmaß 101 wird das Ausgangsprofil 103 schrittweise in der rekursiven Axialformrichtung 241 in eine Spitzmaßmatrize 223 eingebracht. Die Kraft und die Tiefe mit der das Ausgangsprofil 103 in die Spitzmaßmatrize eingeführt wird, wird auf Basis der Kupferlegierung eingestellt, sodass bei jedem Einführen des Ausgangsprofils lediglich ein Anformen jedoch kein Verbiegen des Profilendes erfolgt.

Bei jedem Schritt wird das Ausgangsprofil 103 etwas weiter in die Spitzmaßmatrize 223 eingeführt, und anschließend wieder ein kurzes Stück herausgezogen. Nach 400 Schritten weist dann das Ausgangsprofil 103 an einem Profilende 211 das Profil mit Spitzmaß 105 auf.

Anschließend wird das Ausgangsprofil 103 mit dem am Profilende 211 befindlichen Profil mit Spitzmaß 105 aus der Spitzmaßmatrize 223 herausgezogen und durch die Formmatrize 221 durchgefädelt, sodass ein Profilende 211 aus der Formmatrize 221 herausragt. Dieses Profilende 211 wird von einem Greifer (nicht dargestellt) gefasst, und durch eine Zugvorrichtung (nicht dargestellt) durch die Formmatrize 221 durchgezogen.

Somit wird dem Ausgangsprofil 103 ein Profil mit Zielmaß 101 aufgeprägt. Lediglich das Profilende 211 weist andere Dimensionen als das gewünschte Profil mit Zielmaß 101 auf. Der unerwünschte Teil wird abgetrennt und das Endprodukt liegt vor.

Mithin können unterschiedliche komplexe Geometrien realisiert werden. Dies zeigt sich insbesondere anhand einer Querschnittsfläche eines Profils (siehe Figur 3) . Somit sind unterschiedliche Verbindungsstege 357, 359, 361, 363 oder auch Einzelelemente wie ein Pilzelement 351 und insbesondere dünne Stege 351 realisierbar.

### Bezugszeichenliste

- 101: Profil mit Zielmaß
- 103: Ausgangsprofil
- 105: Profil mit Spitzmaß
- 207: Angespitztes Profil
- 211: Profilende
- 221: Formmatrize
- 223: Spitzmaßmatrize
- 241: rekursive Axialformrichtung
- 301: komplexes Profil
- 351: dünner Steg
- 353: Hohlraum
- 355: Pilzelement
- 357: erster Verbindungssteg
- 359: zweiter Verbindungssteg
- 361: dritter Verbindungssteg
- 363: vierter Verbindungssteg

## Patentansprüche

1. Verfahren zum Herstellen eines Profils (101) mit einem Zielmaß mit folgenden Schritten
- Anspitzen eines Endes eines Ausgangsprofils (103) , sodass das Profil an einem Profilende (211) ein Spitzmaß aufweist und ein angespitztes Profil (207) mit einem Spitzende vorliegt,
- Durchführen des angespitzten Profils durch eine Formmatrize (221) und anschließendes
- Durchziehen des angespitzten Profils durch die Formmatrize, sodass nach dem Durchziehen das Profil im Wesentlichen das Zielmaß aufweist,
**dadurch gekennzeichnet, dass**
- das Anspitzen mittels rekursiv modulierten Axialformens erfolgt, wobei das Ende des Ausgangsprofils durch ein axiales Hin- und Herbewegen immer weiter in die Formmatrize eingepresst wird, welche sukzessive dem Ende des Ausgangsprofils ein Profil aufprägt, wobei die rekursive Axialformung einige 100 Male pro Sekunde erfolgt.

2. Verfahren nach Anspruch 1, **dadurch gekennzeichnet, dass** das Profil eine komplexe Geometrie aufweist.

3. Verfahren nach Anspruch 2, **dadurch gekennzeichnet, dass** die komplexe Geometrie eine dünnwandige Struktur (351), dünnwandige Strukturen, ein freies Element (355), mehrere freie Elemente, einen Hohlraum (353) und/oder mehrere Hohlräume aufweist.

4. Verfahren nach einem der vorherigen Verfahren, **dadurch gekennzeichnet, dass** das rekursiv modulierte Axialformen mittels einer Spitzmaßmatrize (223) erfolgt, welche insbesondere einen axial konischen Formquerschnitt aufweist.

5. Verfahren nach einem der vorhergehenden Ansprüche, **dadurch gekennzeichnet, dass** das Ausgangsprofil mittels Stranggießens hergestellt wird, sodass ein stranggegossenes Ausgangsprofil vorliegt.

6. Verfahren nach einem der vorherigen Ansprüche, **dadurch gekennzeichnet, dass** das Ausgangsprofil gepresst und/oder gewalzt wird, sodass ein gepresstes und/oder gewalztes Ausgangsprofil, insbesondere ein gepresstes und/oder gewalztes stranggegossenes Ausgangsprofil, vorliegt.

## Claims

1. Method for producing a profile (101) having a target dimension having the following steps
- sharpening an end of a starting profile (103) such that the profile has a meeting point at a profile end (211) and a sharpened profile (207) with a sharpened end is present
- guiding the sharpened profile through a shaping die (221) and subsequently
- passing the sharpened profile through the shaping die such that after the passing the profile has substantially the target dimension,
**characterised in that**
- the sharpening is carried out by means of recursive modulated axial shaping, wherein the end of the starting profile is pressed increasingly into the shaping die by means of an axial to and fro movement, which shaping die successively stamps a profile on the end of the starting profile, wherein the recursive axial shaping is carried out several 100 times a second.

2. Method according to claim 1, **characterised in that** the profile has a complex geometry.

3. Method according to claim 2, **characterised in that** the complex geometry has a thin-walled structure (351), thin-walled structures, a free element (355), several free elements, a hollow space (353) and/or several hollow spaces.

4. Method according to any of the preceding methods, **characterised in that** the recursive modulated axial shaping is carried out by means of a pointed die (223), which in particular has an axially conical shape cross-section.

5. Method according to any of the preceding claims, **characterised in that** the starting profile is produced by means of extrusion moulding, such that an extrusion moulded starting profile is present.

6. Method according to any of the preceding claims, **characterised in that** the starting profile is pressed and/or rolled, such that a pressed and/or rolled starting profile, in particular a pressed and/or rolled extrusion moulded starting profile, is present.

## Revendications

1. Procédé de fabrication d'un profilé (101) d'une dimension cible, comprenant les étapes consistant à
- appointer une extrémité d'un profilé de départ (103), de sorte que le profilé présente une dimension pointue à une extrémité de profilé (211) et qu'un profilé appointé (207) avec une extrémité pointue soit présent,
- passer le profilé appointé à travers une matrice de formage (221) et ensuite
- tirer le profilé appointé à travers la matrice de formage, de sorte qu'après le tirage, le profilé présente sensiblement la dimension cible,
**caractérisé en ce que**
- l'appointage est réalisé par formage axial modulé récursif, dans lequel, par un mouvement de va-et-vient axial, l'extrémité du profilé de départ est enfoncée de plus en plus dans la matrice de formage qui imprime de manière successive un profilé à l'extrémité du profilé de départ, dans lequel le formage axial récursif est réalisé quelques centaines de fois par seconde.

2. Procédé selon la revendication 1, **caractérisé en ce que** le profilé présente une géométrie complexe.

3. Procédé selon la revendication 2, **caractérisé en ce que** la géométrie complexe présente une structure à paroi mince (351), des structures à paroi mince, un élément libre (355), plusieurs éléments libres, une cavité (353) et/ou plusieurs cavités.

4. Procédé selon l'un quelconque des procédés précédents, **caractérisé en ce que** le formage axial modulé récursif est réalisé au moyen d'une matrice d'appointage (223), qui présente en particulier une section transversale de formage axialement conique.

5. Procédé selon l'une quelconque des revendications précédentes, **caractérisé en ce que** le profilé de départ est fabriqué par coulée continue, de sorte qu'un profilé de départ coulé en continu soit présent.

6. Procédé selon l'une quelconque des revendications précédentes, **caractérisé en ce que** le profilé de départ est pressé et/ou laminé, de sorte qu'un profilé de départ pressé et/ou laminé, en particulier un profilé de départ coulé en continu pressé et/ou laminé, soit présent.
